# FASCICULE DE BREVET EUROPEEN

(11) **EP 1 318 873 B1**
(45) Date de publication et mention de la délivrance du brevet: **25.05.2005**
(21) Numéro de dépôt: 01974382.2
(22) Date de dépôt: 20.09.2001
(51) Int. Cl.: B05B 11/00

(54) **DISPOSITIF DE PREHENSION POUR DISTRIBUTEUR A POCHE SOUPLE**
GREIFVORRICHTUNG FÜR EINEN SPENDER MIT EINEM FLEXIBLEN BEUTEL
GRIPPING DEVICE FOR FLEXIBLE BAG DISPENSER

(30) Priorité: 21.09.2000 FR 0012021
(43) Date de publication de la demande: 18.06.2003
(73) Titulaire: REXAM DISPENSING SYSTEMS, 76470 Le Tréport (FR)
(72) Inventeur: CLERGET, Bernard, F-60510 HAUDIVILLIERS (FR)
(74) Mandataire: Busnel, Jean-Benoît
(86) Numéro de dépôt international: PCT/FR2001/002921
(87) Numéro de publication internationale: WO 2002/024342

(56) Documents cités:
- EP-A- 0 763 469
- EP-A- 1 057 739
- WO-A-00/10910
- WO-A-97/13706
- WO-A-98/43882
- GB-A- 2 262 081
- US-A- 5 341 993

## Description

La présente invention concerne un dispositif de préhension pour un distributeur de produit liquide à poche souple.

Les distributeurs de ce type comprennent généralement un organe de prélèvement tel qu'une pompe sans reprise d'air, pourvu d'une tête de distribution et qui est monté sur la poche au moyen d'un raccord cylindrique.

Cependant, avec de tels distributeurs, la prise manuelle de la poche crée une déformation qui s'accompagne d'une surpression interne. Or, cette compression entraîne une ouverture forcée du clapet d'admission de la pompe ce qui perturbe la distribution en provoquant un surdosage.

Le WO 01 53003 décrit un dispositif de préhension pour un tel distributeur, dans lequel le raccord cylindrique comporte, en partie supérieure, sous le niveau de la tête, un jeu d'ailettes s'étendant latéralement et dont les faces inférieures sont destinées à recevoir l'appui des doigts de l'utilisateur, les ailettes se rejoignant autour de la partie centrale du raccord en formant un épaulement.

Cependant, avec ce dispositif l'épaulement n'offre aucun moyen, de suspension de la poche. En outre, il existe une discontinuité de profil entre la face supérieure des ailettes et le bord inférieur de la bague de fixation de la pompe du distributeur.

La présente invention a pour but de résoudre ce problème technique en évitant notamment à l'utilisateur tout appui manuel sur la poche.

Ce but est atteint selon l'invention au moyen d'un dispositif de préhension caractérisé. en ce que la section des ailettes et l'épaulement délimitent un bord saillant périphérique dont l'épaisseur permet la suspension de la poche au remplissage et/ou la fixation d'un boîtier externe dans lequel serait enfermée la poche, lesdites ailettes délimitant sur leur bord intérieur une cavité centrale dans laquelle vient se loger une collerette de verrouillage de l'organe de prélèvement qui se prolonge transversalement par un collet s'étendant de façon affleurante avec le bord intérieur des ailettes.

Selon un mode de réalisation particulier, le jeu d'ailettes comprend deux ailettes latérales identiques et diamétralement opposées.

Selon une caractéristique avantageuse, la face inférieure des ailettes a un profil ergonomique épousant la forme des doigts.

Selon une autre caractéristique, les ailette sont réalisées, au moins sur leur pourtour, avec une matière plastique élastiquement déformable.

Selon encore une autre caractéristique, la section des ailettes délimite un bord saillant permettant la suspension de la poche et/ou la fixation d'un boîtier externe.

Selon une variante de réalisation lesdites ailettes est supérieure au diamètre extérieur du raccord de façon à former un épaulement de liaison.

Selon une autre variante, ladite collerette est tronconique et le collet est évasé pour supprimer toute discontinuité de profil.

De préférence, la face inférieure desdites ailettes est reliée à la paroi latérale du raccord par un congé.

Le dispositif de la présente invention offre, d'une part, une prise manuelle confortable du distributeur sans exercer de contrainte sur la poche susceptible de gêner le fonctionnement de la pompe et facilite, d'autre part, l'appui avec l'index sur la tête de distribution.

Le dispositif de l'invention est particulièrement ergonomique et s'adapte à différentes tailles et formes de doigts, ce qui offre une grande souplesse d'utilisation.

L'invention sera mieux comprise à la lecture de la description qui va suivre en référence aux dessins annexés sur lesquels.
La figure 1 représente une vue en coupe partielle d'un distributeur équipé d'un mode de réalisation du dispositif de l'invention.
La figure 2 représente une vue extérieure de profil du distributeur de la figure 1.
La figure 3 représente une vue en perspective du dispositif de l'invention associé à un organe de prélèvement
Les figures 4A et 4B illustrent le mode de préhension du distributeur des figures 1 et 2 équipé du dispositif de l'invention, respectivement en phase de repos et en phase de pulvérisation.

Le distributeur représenté sur la figure 1 comprend un organe de prélèvement P tel qu'une pompe sans reprise d'air pourvue d'une tête de pulvérisation T formant bouton-poussoir et munie d'une buse b.

La pompe P est montée sur une poche souple R formant réservoir de produit liquide, au moyen d'un raccord cylindrique étanche 1.

Le distributeur comporte ici, en outre, une collerette C de verrouillage du corps de pompe dans le raccord 1. La pompe P conserve toutefois une liberté de rotation dans le raccord 1.

Le raccord 1 comporte, en partie inférieure, une douille 11 pourvue de nervures périphériques 10 destinées au scellage de la poche R.

En partie supérieure, sous le niveau de la tête T, le raccord 1 comporte un jeu d'ailettes 12 dont les faces inférieures sont aptes et destinées à recevoir l'appui des doigts de l'utilisateur en particulier lors de l'actionnement manuel de la tête T.

Dans le mode de réalisation représenté sur les figures, le jeu d'ailettes comprend deux ailettes latérales identiques 12a, 12b, diamétralement opposées par rapport à l'axe du distributeur (voir figures 4A et 4B).

A cet effet, la face inférieure des ailettes 12 a un profil ergonomique épousant la forme des doigts. En particulier, la face inférieure des ailettes 12 est reliée à la paroi latérale du raccord 1 par un congé 14 dont le profil est adapté à la configuration du pouce et du majeur.

Ainsi, lors de la prise du distributeur, les doigts de l'utilisateur viennent se positionner et se caler de façon naturelle entre la douille 11 et les ailettes 12 comme représenté sur la figure 4A, sans contact avec une zone déformable de la poche souple R.

De préférence, les ailettes 12 sont réalisées, au moins sur leur pourtour, avec une matière plastique élastiquement déformable de façon à l'adapter à différentes tailles et formes de doigts.

La plus grande largeur des ailettes est ici supérieure au diamètre extérieur du raccord. Les ailettes 12a, 12b se rejoignent donc autour de la partie centrale du raccord 1 en formant un épaulement de liaison 13. Le bord intérieur des ailettes 12 délimitent ainsi une cavité centrale dans laquelle vient se loger la collerette C de verrouillage.

La collerette C se prolonge ici transversalement par un collet D s'étendant de façon affleurante avec le bord intérieur des ailettes 12a, 12b.

Dans la variante des figures 4A et 4B, la collerette C est tronconique et le collet D est évasé pour supprimer toute discontinuité de profil entre la collerette C et les ailettes 12.

La matière constitutive de la collerette C étant rigide, il est alors possible, et en particulier dans cette dernière variante, de réaliser les ailettes entièrement en matière élastomère.

La section des ailettes 12 et de l'épaulement 13 délimite un bord saillant d'épaisseur e (voir figure 2) permettant la suspension la poche R lors de son remplissage en phase de conditionnement du produit et/ou la fixation d'un boîtier externe (non représenté) dans lequel serait enfermé la poche R.

## Revendications

1. Dispositif de préhension pour un distributeur sans reprise d'air du type comprenant un organe de prélèvement (P) pourvu d'une tête de distribution (T) et monté sur une poche souple (R) au moyen d'un raccord cylindrique (1) comportant en partie supérieure, sous le niveau de la tête (T), un jeu d'ailettes (12), s'étendant latéralement et dont les faces inférieures sont destinées à recevoir l'appui des doigts de l'utilisateur, les ailettes (12a, 12b) se rejoignant autour de la partie centrale du raccord en formant un épaulement, **caractérisé en ce que** la section des ailettes et l'épaulement délimitant un bord saillant périphérique dont l'épaisseur (e) permet la suspension de la poche au remplissage et/ou la fixation d'un boîtier externe dans lequel est enfermée la poche, lesdites ailettes (12) délimitant sur leur bord intérieur une cavité centrale dans laquelle vient se loger une collerette (C) de verrouillage de l'organe de prélèvement (P) qui se prolonge transversalement par un collet (D) s'étendant de façon affleurante avec le bord intérieur des ailettes (12).

2. Dispositif selon la revendication 1, **caractérisé en ce que** le jeu d'ailettes (12) comprend deux ailettes (12a, 12b) latérales identiques et diamétralement opposées.

3. Dispositif selon la revendication 1 ou 2, **caractérisé en ce que** la face inférieure des ailettes (12) a un profil ergonomique épousant la forme des doigts.

4. Dispositif selon l'une quelconque des revendiations précédentes, **caractérisé en ce que** les ailettes (12) sont réalisées, au moins sur leur pourtour avec une matière plastique élastiquement déformable.

5. Dispositif selon l'une quelconque des revendiations précédentes, **caractérisé en ce que** la plus grande largeur desdites ailettes (12) est supérieure au diamètre extérieur du raccord (1) de façon à former un épaulement de liaison (13).

6. Dispositif selon l'une quelconque des revendiations précédentes, **caractérisé en ce que** la face inférieure desdites ailettes (12) est reliée à la paroi latérale du raccord (1) par un congé (14).

7. Dispositif selon l'une quelconque des revendiations précédentes, **caractérisé en ce que** ladite collerette (C) est tronconique et le collet (D) est évasé pour supprimer toute discontinuité de profil.

## Patentansprüche

1. Greifvorrichtung für einen Verteiler ohne Luftrücknahme des Typs mit einem mit einem Verteilerkopf (T) versehenen und auf einem elastischen Beutel (R) mittels eines zylindrischen Anschlusses (1) angebrachten Entnahmeorgan (P), der im oberen Teil unter der Höhe des Kopfes (T) einen Satz sich seitlich erstreckender Flügel (12) umfasst, deren Innenseiten zur Aufnahme der Stütze der Finger des Benutzers bestimmt sind, wobei die Flügel (12a, 12b) unter Bildung eines Ansatzes um den zentralen Teil des Anschlusses zusammenlaufen, **dadurch gekennzeichnet, dass** der Abschnitt der Flügel und der Ansatz einen hervorspringenden peripherischen Rand begrenzen, dessen Dicke (e) die Aufhängung des Beutels zum Befüllen und / oder die Befestigung eines externen Gehäuses erlaubt, in dem der Beutel eingeschlossen wird, wobei die genannten Flügel (12) an ihrem inneren Rand eine zentrale Aussparung begrenzen, in der eine Verriegelungsauskragung (C) des Entnahmeorgans (P) aufgenommen wird, die sich transversal durch einen sich bündig mit dem inneren Rand der Flügel (12) erstreckenden Kragen (D) verlängert.

2. Vorrichtung gemäß Anspruch 1, **dadurch gekennzeichnet, dass** der Satz Flügel (12) zwei identische seitliche und diametral gegenüberliegende Flügel (12a, 12b) umfasst.

3. Vorrichtung gemäß Anspruch 1 oder 2, **dadurch gekennzeichnet, dass** die Innenseite der Flügel (12) ein die Form der Finger annehmendes ergonomisches Profil hat.

4. Vorrichtung gemäß einem der vorherigen Ansprüche, **dadurch gekennzeichnet, dass** die Flügel (12) wenigstens an ihrem Umfang aus einem elastisch verformbaren Plastikmaterial realisiert sind.

5. Vorrichtung gemäß einem der vorherigen Ansprüche, **dadurch gekennzeichnet, dass** die größte Breite der genannten Flügel (12) einen größeren Außendurchmesser hat als der Anschluss (1), so dass ein Verbindungsansatz (13) gebildet wird.

6. Vorrichtung gemäß einem der vorherigen Ansprüche, **dadurch gekennzeichnet, dass** die Innenseite der Flügel (12) durch eine Auskehlung (14) mit der Seitenwand des Anschlusses (1) verbunden ist.

7. Vorrichtung gemäß einem der vorherigen Ansprüche, **dadurch gekennzeichnet, dass** der genannte Kragen (C) kegelstumpfartig ist und der Kragen (D) konisch erweitert ist, um jede Diskontinuität des Profils zu unterdrücken.

## Claims

1. A gripping device for a dispenser without air intake of the type comprising a take-off device (P) provided with a dispensing head (T) and mounted on a flexible bag (R) by means of a cylindrical coupling (1) comprising, at the top part, below the level of the head (T), a set of fins (12), extending laterally, whose bottom faces are intended to receive the abutment of the fingers of the user, the fins (12a, 12b) being joined around the central part of the coupling, forming a shoulder, **characterised in that** the section of the fins and the shoulder delimit a peripheral projecting edge whose thickness (e) allows the suspension of the bag on filling and/or the fixing of an external shell in which the bag is enclosed, the said fins (12) delimiting, on their internal edge, a central cavity in which a locking collar (C) for the take-off device (P) is housed, which is extended transversely by a flange (D) extending so as to be flush with the internal edge of the fins (12).

2. A device according to Claim 1, **characterised in that** the set of fins (12) comprises two identical and diametrically opposed lateral fins (12a, 12b).

3. A device according to Claim 1 or 2, **characterised in that** the bottom face of the fins (12) has an ergonomic profile matching the shape of the fingers.

4. A device according to any one of the preceding claims, **characterised in that** the fins (12) are produced, at least over their periphery, from an elastically deformable plastics material.

5. A device according to any one of the preceding claims, **characterised in that** the greatest width of the said fins (12) is greater than the outside diameter of the coupling (1) so as to form a connecting shoulder (13).

6. A device according to any one of the preceding claims, **characterised in that** the bottom face of the said fins (12) is connected to the lateral wall of the coupling (1) by a fillet (14).

7. A device according to any one of the preceding claims, **characterised in that** the said collar (C) is frustoconical and the flange (D) is splayed so as to eliminate any discontinuity of profile.
